# EUROPÄISCHE PATENTSCHRIFT

(11) **EP 0 085 912 B1**
(45) Veröffentlichungstag und Bekanntmachung des Hinweises auf die Patenterteilung: **04.09.1985**
(21) Anmeldenummer: 83100788.5
(22) Anmeldetag: 28.01.1983
(51) Int. Cl.: G03D 13/06

(54) **Vorrichtung zur Entwicklung farbfotografischer Bilder**
Device for developing color photo-prints
Dispositif pour le développement d'images photo en couleur

(30) Priorität: 10.02.1982 DE 8203539 U
(43) Veröffentlichungstag der Anmeldung: 17.08.1983
(73) Patentinhaber: Agfa-Gevaert AG, 51373 Leverkusen (DE)
(72) Erfinder: Boie, Immo, Dr., D-5216 Niederkassel 1 (DE); Kovacic, Guido, D-5463 Unkel (DE); Osegowitsch, Victor, Dipl.-Ing., D-8028 Taufkirchen (DE)

## Beschreibung

Die Erfindung betrifft eine Vorrichtung zur Entwicklung farbfotografischer Bilder nach dem Farbdiffusionsverfahren, wobei das bildmässig belichtete Bildblatt mit einer wässerig-alkalischen Arbeitslösung in einem Gefäss nach der Kippmethode in Kontakt gebracht wird.

Zur Durchführung des Farbdiffusionsverfahrens wird üblicherweise ein lichtempfindliches Element verwendet, das farbgebende Verbindungen enthält, und ein Bildempfangselement, in dem durch bildmässig übertragene diffundierende Farbstoffe das gewünschte Farbbild erzeugt wird. Hierzu ist es erforderlich, dass zwischen dem lichtempfindlichen Element und dem Bildempfangselement während der Entwicklungszeit ein fester Kontakt besteht, so dass die in dem lichtempfindlichen Element als Folge der Entwicklung erzeugte bildmässige Verteilung an diffundierenden Farbstoffen auf das Bildempfangselement übertragen werden kann.

Der Kontakt kann hergestellt werden, nachdem die Entwicklung in Gang gesetzt worden ist, oder er kann bereits hergestellt worden sein, bevor die Entwicklung beginnt. Letzteres ist beispielsweise der Fall, wenn ein Material verwendet wird, in dem das lichtempfindliche Element und das Bildempfangselement eine integrale Einheit bilden. Es sind Ausführungsformen des Farbdiffusionsverfahren bekannt, bei denen eine derartige integrale Einheit auch nach Beendigung des Entwicklungsvorganges weiter bestehen bleibt; d. h. eine Abtrennung des lichtempfindlichen Elements vom Bildempfangselement ist auch nach erfolgtem Farbübertrag nicht vorgesehen.

Eine derartige Ausführungsform besteht nach der DE-A Nr. 3045183 aus einem transparenten Schichtträger, lichtempfindlichen Elementen, einer opaken lichtreflektierenden Schicht und einer Bildempfangsschicht, die zusammen einen festen Schichtverband bilden, in die von der dem Schichtträger gegenüberliegenden Seite eine wässerig-alkalische Lösung eindringen kann.

Für die Herstellung farbiger Kopien wird die bildmässige Belichtung des farbfotografischen Aufzeichnungsmaterials im allgemeinen in einer Dunkelkammer vorgenommen, z. B. in Kontakt mit einer transparenten farbigen Vorlage oder unter Verwendung eines üblichen Projektionsvergrösserungsgerätes.

Es schliesst sich eine einfache Verarbeitung an, die im wesentlichen darin besteht, dass das belichtete farbfotografische Aufzeichnungsmaterial mit einer alkalischen Entwicklerlösung in Kontakt gebracht wird. Dies kann beispielsweise dadurch geschehen, dass das Material in üblicher Weise in ein entsprechendes Entwicklerbad eingetaucht wird oder dadurch, dass eine Entwicklerzubereitung in Form einer Paste auf die Bildempfangsschicht des farbfotografischen Materials aufgetragen wird. Anstelle von flüssigen oder viskosen Entwicklerzubereitungen können auch einfache alkalische Bäder oder Pasten verwendet werden, wenn die erforderlichen Entwicklersubstanzen, z. B. Phenidon oder dessen Derivate in eine oder mehrere Schichten des farbfotografischen Aufzeichnungsmaterials eingelagert sind, etwa in die Bildempfangsschicht, die opake lichtreflektierende Schicht oder eine oder mehrere Schichten des lichtempfindlichen Elementes. Die Entwicklung mit flüssigen Entwicklerbädern kann in Schalen oder Tanks durchgeführt werden.

Das farbfotografische Aufzeichnungsmaterial gemäss der DE-A Nr. 3045183 kann nach einer anfänglichen Dunkelverarbeitungszeit von ein bis zwei Minuten ans Licht gebracht werden, so dass die Entstehung des Farbübertragsbildes in der Bildempfangsschicht beobachtet werden kann, ohne dass die nachträgliche Belichtung einen nennenswerten Einfluss auf das herzustellende Farbbild ausübt. Zwar ist die Silberhalogenidentwicklung dann noch nicht abgeschlossen und nachbelichtetes Silberhalogenid wird weiter entwickelt, was sich darin äussert, dass das durch den transparenten Schichtträger sichtbare lichtempfindliche Element sich dunkler einfärbt, jedoch wirkt sich dies im wesentlichen nicht auf die Qualität des herzustellenden Farbbildes aus. Man hat somit die Möglichkeit, das Entstehen des Farbübertragsbildes zu beobachten und nach Wunsch den Entwicklungsprozess bzw. das Nachdiffundieren der Bildfarbstoffe bei Erreichung einer ausreichenden Farbdichte abzubrechen, indem beispielsweise das Aufzeichnungsmaterial gewässert wird oder durch Eintauchen in ein schwach sauer gestelltes Unterbrecherbad in dem farbfotografischen Aufzeichnungsmaterial der pH-Wert soweit abgesenkt wird, dass die bis dahin freigesetzten Farbstoffanionen in die entsprechenden nicht mehr diffusionsfähigen Farbstoffsäuren überführt werden und man ein stabiles Bild erhält.

Die Verwendung von stark alkalischen Arbeitslösungen mit einem hohen pH-Wert zur Entwicklung der bildmässig belichteten Bildblätter im Dunklen nach dem beschriebenen Verfahren kann zu erheblichen Beschädigungen der Einrichtung und auch zu Verletzungen des Verarbeiters durch Ätzen führen. Ausserdem ist das Hantieren mit ätzenden Flüssigkeiten im Dunklen umständlich.

Es sind Entwicklungsgefässe bekannt, bei welchen das zu entwickelnde Material im Dunklen eingebracht und das Gefäss alsdann verschlossen wird. Durch Einlass- und Auslassventil oder -öffnungen werden im Hellen die verschiedenen Chemikalienlösungen nacheinander in das Gefäss eingebracht und nach deren Reaktion wieder abgelassen. Nach der Entwicklung wird das Gefäss geöffnet und das entwickelte Material, wie zum Beispiel ein fotografisches Papier oder ein Film entnommen, gewässert und getrocknet. Diese Vorrichtungen sind in ihrem Aufbau und in ihrer Funktion sehr kompliziert und für eine Entwicklung handelsüblicher Bilder nach dem Farbdiffusionsverfahren nicht geeignet.

Aus der DE-A Nr. 522639 ist eine Taschendunkelkammer bekannt, die aus einem rechteckigen Teil zur Aufnahme einer fotografischen Platte besteht, wobei das Teil mit einem Gewinde versehen ist und auf Flaschen mit Entwicklerlösung, Fixierlösung und Wasser aufschraubbar ist. Bei dem Verschluss der beiden Teile wird ein Kugelventil geöffnet, so dass die Chemikalienlösungen Zutritt zu derfotografischen Platte erhalten und mit dieser reagieren können. Die Vorrichtung ist sehr aufwendig ausgeführt und wegen der Verätzungsgefahr bei Verwendung von alkalischen Arbeitslösungen nicht für das oben beschriebene Entwicklungsverfahren nach dem Farbdiffusionsverfahren geeignet.

Der Erfindung liegt die Aufgabe zugrunde, eine Vorrichtung zum Entwickeln farbfotografischer Bilder nach dem farbdiffusionsverfahren zu schaffen, mit der es auf einfache Weise möglich ist, die Bilder weitmöglichst im Hellen zu entwickeln und Verätzungen oder Schäden durch die wässerig-alkalische Arbeitslösung zu vermeiden.

Diese Aufgabe wird bei einer Vorrichtung der einleitend genannten Ausbildung gemäss der Erfindung dadurch gelöst, dass ein zylindrisches Gefäss zur Aufnahme der Arbeitslösung am oberen Rand mit einer Gewindehülse und darunter mit einem Berührungsschutz versehen ist und ein weiteres zylindrisches Gefäss, in dem das zu entwikkelnde bildmässig belichtete Monoblattmaterial enthalten ist, eine Haltevorrichtung für das Monoblattmaterial und einen Gewindekern enthält, mit dem es in die Gewindehülse des Gefässes einschraubbar und mit diesem dichtverschliessbar ist.

Die Entwicklungsvorrichtung gemäss der Erfindung ist überraschend einfach in der Herstellung und in der Handhabung. Sie bietet einen ausreichenden Schutz vor der Berührung der alkalische Lösung im Gefäss und verhindert ein Herausfallen des zu entwickelnden Blattes beim Kippen des das Blatt enthaltenden Gefässes zum Aufschrauben auf das Gefäss mit der Arbeitslösung.

Die Verarbeitung des Monoblattmateriales ist mit der Vorrichtung gemäss der Erfindung äusserst einfach. Das Monoblattwird in der Dunkelkammer mit einem üblichen Farbvergrösserungsgerät bildmässig belichtet und in das Gefäss 2 eingelegt und gegen Herausfallen mit einer Haltevorrichtung gesichert.

Das Gefäss 2 wird auf das Gefäss 1 aufgeschraubt und kann dann in einen Hellraum gebracht werden. Durch Kippen des Gefässes 1 nach oben wird das Monoblattmaterial mit der Arbeitslösung in Kontakt gebracht. Ein Temperieren oder Bewegen der Arbeitlösung während der Entwicklungszeit ist bei Monoblattmaterial gemäss der DE-A Nr. 3045183 nicht erforderlich. Bereits nach einer oder eineinhalb Minuten ist der Entwicklungsvorgang beendet. Die beiden Gefässe werden wieder gekippt, so dass die Arbeitslösung wieder in ihr Gefäss zurückläuft.

Das Gefäss mit dem Monoblattmaterial wird im Hellen abgeschraubt, der daran etwa noch vorhandene rest der Arbeitslösung durch Wässern beseitigt und das Monoblattmaterial entnommen und wie üblich getrocknet. Die Arbeitslösung kann für viele aufeinander folgende Entwicklungen von Monoblättern verwendet werden.

Der Berührungsschutz, der ein Hineingreifen in die alkalische Arbeitslösung verhindert, kann in einer sehr einfachen Ausführungsform eine Lochscheibe sein, die eine Vielzahl von Löchern besitzt, die beispielsweise kleiner als fünf Millimeter in ihrem Durchmesser sind.

In einer weiterentwickelten Ausführungsform der Vorrichtung ist der Berührungsschutz im Gefäss mit der Arbeitslösung ein ventil, welches erst durch Aufschrauben des anderen Gefässes auf das Gefäss mit der Arbeitslösung geöffnet werden kann und ansonsten das Gefäss dicht verschliesst.

Diese Ausführungsform hat den erheblichen Vorteil, dass selbst bei einem Umfallen des Gefässes keine Alkalilösung austreten und Schäden anrichten kann, was insbesondere bei der Handhabung der Vorrichtung im Dunklen von Vorteil ist.

Das Gefäss mit der Arbeitslösung kann bei Nichtbenutzung mit einem Verschlussteil, das einen Gewindekern besitzt, hermetisch verschlossen werden und so als Aufbewahrungsbehälter dienen. Dadurch wird ein Zurückfüllen in die ursprüngliche Vorratsflasche überflüssig.

Die Haltevorrichtung zur Verhinderung des Herausfallens des Monoblattmaterials kann in einer einfachen und preiswerten Ausführungsform ein herausnehmbarer Klemmring sein. Dies erfordert aber, dass das lichtempfindliche Material im Dunkelraum auf das Arbeitslösungsgefäss aufgeschraubt werden muss, um eine ungewollte Belichtung zu verhindern. Eine vorteilhafte Weiterentwicklung der Vorrichtung zeichnet sich dadurch aus, dass die haltevorrichtung aus einem herausnehmbaren Labyrinth besteht, das die Arbeitslösung ein- und austreten lässt, aber das Gefässinnere vor Licht schützt.

Diese Weiterentwicklung zeigt den erheblichen Vorteil, dass das Gefäss mit der Arbeitslösung stets im Hellraum Verbleiben kann und nur das Gefäss fürdas Monoblattmaterial im Dunkelraum mit dem bildmässig belichteten Blatt versehen wird und dieses durch die haltevorrichtung gleichzeitig gehalten und vor einer Belichtung geschützt wird.

Eine vorteilhafte Ausführungsform der Vorrichtung zeichnet sich dadurch aus, dass die Innenwand des Gefässes mit Längsrippen versehen ist, die ein Haften des Monoblattmaterials an den Innenwandungen mindern und die Herausnahme des entwickelten Blattes erleichtern.

Eine vorteilhafte Weiterentwicklung ist dadurch gekennzeichnet, dass ein herausnehmbarer kreisring- oder spiralförmiger Einsatz mit nach innen gerichteten Längsrippen vorgesehen ist, der so unterbrochen ist, dass das Monoblattmaterial mit mindestens zwei Windungen in das Gefässeinlegbar ist, ohne dass sich die zu entwickelnde Bildseite berührt.

Durch diesen Einsatz wird es möglich, auch längere Formate des Monoblattmaterials, wie zum Beispiel Streifen zu entwickeln, ohne dass die Gefässe eine unhandliche Dimension erhalten. Das bildmässig belichtete Monoblatt wird hierzu in einfacher Weise in den spiralförmigen Einsatz eingeschoben und um dessen äusseren Umfang gelegt und so in das Gefäss eingeschoben und mit einer haltevorrichtung gesichert.

Im folgenden werden Ausführungsformen der Erfindung anhand von Zeichnungen näher beschrieben. Es zeigen:
Fig. ein Gefäss für die wässerig-alkalische Arbeitslösung im Schnitt
Fig. 2 ein Gefäss für das Monoblattmaterial im Schnitt
Fig. 3 ein Verschlussteil für das Gefäss nach Fig. 1
Fig. 4 bis 6 Ventileinrichtungen für das Gefäss nach Fig. 1
Fig. 7 ein Gefäss nach Fig. 2 mit einem Labyrintheinsatz
Fig. 8 ein Gefäss nach Fig. 2 mit einem zusätzlichen Einsatz für grössere Blattformate im Längsschnitt
Fig. 9 einen Querschnitt durch das Gefäss nach Fig. 8 entlang der Linie AA

In den Fig. 1 und 2 sind die beiden wesentlichen Teile einer Vorrichtung zur Entwicklung fotografischer Bilder nach dem Farbdiffusionsverfahren dargestellt. Das Gefäss nach Fig. 1 ist zylindrisch und trägt an seinem oberen Rand eine Gewindehülse 7 zur Aufnahme des Gefässes 2 nach Fig. 2. Zur Abdichtung der beiden Gefässe 1, 2 ist eine Gummidichtung 6 unterhalb des Gewindes eingelegt.

In den zylindrischen Innenteil des Gefässes 1 ist ein Berührungsschutz 5 eingesetzt, zum Beispiel eingeklebt, geschraubt oder gepresst. Der Berührungsschutz 5 verhindert ein unbeabsichtigtes Hineinfassen in das Gefäss 1, das mit der ätzenden wässerig-alkalischen Arbeitslösung 4 gefüllt ist. Die Gewindehülse ist an dem Gefäss 1 angebracht, um beim Auseinanderschrauben der Gefässe 1 und 2 etwa noch abtropfende alkalische Lösung aufzufangen.

Das Gefäss 2 nach Fig. 2 dient zur Aufnahme eines bildmässig belichteten Monoblattmaterials 11 und ist mit einem Gewindekern 9 versehen. Um ein Herausfallen des eingelegten Monoblattmaterials beim Verschrauben der beiden Gefässe 1 und 2 zu verhindern, wird nach dem Einlegen des Monoblattmaterials 11 eine Haltevorrichtung 10 in das Gefäss eingesetzt. in einer einfachen Ausführungsform ist die Haltevorrichtung ein Klemmring, der das Herausfallen verhindert, aber durch vorgesehene Öffnungen der Arbeitslösung freien Druchfluss gewährt.

Fig. 3 zeigt ein Verschlussteil 3 zum Verschliessen des Gefässes 1, wenn dieses nicht benutzt wird. Der Verschlussteil 3 ist mit einem Gewindekern 9 versehen, besitzt einen geränderten Rand 12 und/oder eine Rippe 13 zum Eindrehen des Verschlussteiles 3 in das Gewinde des Gefässes 1.

Im allgemeinen ist die Vorrichtung, bereits in dieser sehr einfachen und preiswerten Ausführung betriebssicher und erlaubt die fehlerfreie Entwicklung farbfotografischer Bilder in der oben beschriebenen Weise. Zur verbesserten Handhabung der Gefässe 1 und 2 können diese an ihrem äusseren Umfang teilweise, oder auch über den gesamten Umfang, mit Rillen oder Rändelungen versehen sein, die das Auf- und Zudrehen erleichtern. Da die Vorrichtung teilweise in D unkelräumen verwendet wird, können die Gefässe 1,2 mit Leuchtmarken versehen sein, die das Auffinden von Ober- und Untergefäss 1, 2 und auch das Verschrauben erleichtern (nicht dargestellt).

Um ein Auslaufen der wässerig-alkalischen Arbeitslösung oder einen direkten Kontakt mit dieser Lösung zu verhindern, zeigen die Fig. 4 bis 6 eine Weiterentwicklung der Vorrichtung, wobei das Gefäss 1 mit Ventilen 12 so lange verschlossen ist, bis das Gefäss 2 auf das Gefäss 1 aufgeschraubt ist.

In Fig. 4 ist ein Ventil 12 dargestellt, das aus einer Ventilplatte 16 und einem Ventilteller 14 besteht. Eine Gummifeder 15 drückt im Ruhezustand den Ventilteller 14 gegen die Ventilplatte 16 und schliesstdas Gefäss 1 hermetisch ab. Wird das Gefäss 2 auf das Gefäss 1 aufgeschraubt, so drückt die Haltevorrichtung 10 gegen die Gummifeder und öffnet das Ventil 12, so dass die Arbeitslösung 4 in beiden Richtungen nämlich von Gefäss 1 nach 2 und umgekehrt fliessen kann (s. Pfeile). Von Vorteil ist, dass ein Öffnen des Ventils 12 nur dann erfolgt, wenn in das Gefäss 2 die Haltevorrichtung 10 zur Sicherung des Monoblattmaterials eingesetzt ist und so das zu entwickelnde Material gesichert ist und nicht herausfallen kann.

Fig. 5 zeigt ein Ventil 12, bestehend aus einer Ventilplatte 17, die fest im Gefäss 1 befestigt ist und Öffnungen 13 besitzt, die in der Ruhelage durch eine Dichtung 21 auf einem Ventilteller 18 verschlossen sind. Der Verschluss wird durch eine Feder 20 bewirkt, die in einem Gehäuse 19 angeordnet ist und das Gehäuse mit dem Ventilteller 18 verbindet. Wird nun das Gefäss 2 auf das Gefäss 1 geschraubt, so drückt der äussere Rand des Gefässes 2 das Gehäuse 19 gegen die Feder 20 nach unten, so dass die Arbeitslösung zwischen den Gefässen hin- und herströmen kann (s. Pfeile). Beim Abschrauben des Gefässes 2 schliesst sich das Ventil 12 sofort wieder.

Schliesslich zeigt Fig. 6 eine weitere vorteilhafte Ausführungsform eines Ventiles 12 zum Verschluss des Gefässes 1. Das Ventil 12 besteht aus einer fest in dem Gefäss angebrachten Ventilplatte 24 und einem beweglichen Ventilteller 23, der mit seiner Dichtung 27 durch Gummifedern 25 gegen die Ventilplatte 24 gepresst wird und so das Gefäss 1 hermetisch abschliesst. Wird das Gefäss 2 auf das Gefäss 1 aufgeschraubt, so drückt ähnlich wie bei Fig. 4, die Haltevorrichtung 10 gegen die Gummifedern 25, presst diese zusammen und öffnet das Ventil 12, so dass die Arbeitslösung durchfliessen kann (s. Pfeile).

Die beschriebenen Ventilausführungen unterscheiden sich dadurch, dass das Ventil 12 nach Fig. 5 auch ohne eine Haltevorrichtung 10 funktionsfähig ist, während die Ventile 12 der Fig. 4 und 6 in Zusammenarbeit mit der Haltevorrichtung 10 arbeiten. Das Ventil 12 der Fig. 4 wird durch das Zentrum der Haltevorrichtung 10 betätigt und ist daher für Gefässe 1, 2 mit kleinerem Durchmesser besser geeignet. Das Ventil 12 der Fig. 6 wird an dem Rand 26 der Haltevorrichtung 10 betätigt und ist insbesondere für Gefässe 1, 2 mit grossem Durchmesser von Vorteil.

Die Ventile 12 sind in dem Gefäss 1 eingeschraubt, so dass sie herausgenommen werden können, um das Gefäss zu reinigen oder zu entleeren. Sie können aber auch eingeschweisst oder eingeklebt sein, wobei zur Entleerung und Spülung des Gefässes 1 ein Verschlussteil nach Fig. 3 verwendet wird, der Bohrungen besitzt, um die Arbeitslösung abzulassen und Spülflüssigkeiten einzulassen (gestrichelt dargestellt).

Fig. 7 zeigt eine Ausführungsform des Gefässes 2, bei dem die Haltevorrichtung 10 in einfacher Weise als Labyrinth ausgeführt ist. Nach der bildmässigen Belichtung des Monoblattmaterials 11 wird dieses in das Gefäss 2 eingelegt und gegen ein Herausfallen und gegen eine ungewollte Belichtung durch die Labyrinth-Haltevorrichtung 10 gesichert.

Die labyrinthförmige Haltevorrichtung 10 besteht aus drei oder mehr kreisförmigen Platten 28, 29, 30, deren Bohrungen oder Öffnungen 31 so gegeneinander versetzt sind, dass die Flüssigkeit durchfliessen, aber Licht nicht durchtreten kann. In der dargestellten beispielsweisen Ausführungsform hat die obere Platte 28 eine mittige Bohrung 31 und ist mit Stegen 32 an der mittleren Platte 29 befestigt, die einen kleineren Durchmesser besitzt, als die erste Platte 28. An der kleineren Platte 29 ist wiederum mit Stegen 32 eine Platte 30 befestigt, die ein mittiges Loch 31 besitzt. Eine oder zwei der Platten 28, 30 sind mit einer Einrichtung versehen, mit der sie im Gefäss 2 befestigt werden, zum Beispiel mit einem Gewinde, einem Steck-, Drehverschluss (Bajonettverschluss) oder es ist eine Platte 28, 30 als Klemmplatte ausgeführt und verklemmt sich mit der Innenwand oder in einer dort befindlichen Nut. Das Labyrinth kann auch durch andere Anordnungen von mehr oder weniger Platten gebildet werden. Es ist hierbei auch eine Ausführungsform denkbar, wobei zwei Platten mit Bohrungen gegeneinander verdrehbar sind, so dass die Bohrungen in einer ersten Stellung der Platten gegeneinander verdeckt sind und dem Licht den Zutritt wehren und in einer zweiten Stellung übereinander liegen und der Arbeitslösung freien Zutritt geben. Das Verdrehen der Platten gegeneinander kann hierbei beim Einschrauben des Gefässes 2 in das Gefäss 1 erfolgen, wobei ein Nocken im Gefäss 1 die Verdrehung einer der Platten bewirkt (nicht dargestellt).

Die labyrinthartige Ausführung der Haltevorrichtung 10 hat gegenüber dem einfachen Klemmring den Vorteil, dass nur das Gefäss 2 mit in den Dunkelraum genommen werden muss, dort das bildmässig belichtete Monoblattmaterial eingelegt und das Gefäss 2 mit der labyrinthartigen Haltevorrichtung verschlossen wird. Das Aufschrauben des Gefässes 2 auf das Gefäss 1, die Entwicklung und die Herausnahme des Monoblattmaterials können im Hellraum durchgeführt werden. Die alkalische Arbeitslösung verbleibt hierbei stets im Hellraum.

In Fig. 8 ist ein Schnitt durch ein Gefäss 2 längs der Achse dargestellt, in das ein Einsatz 33 eingesetzt und mit dem Klemmring (10) gehalten ist. Der Einsatz 33 besteht aus einer kreisringförmigen Scheibe 34, auf der senkrecht stehend eine Scheidewand 35 angebracht ist, die an einer Seite offen ist. Die Scheidewand 35 dient als Abstandshalter für das Monoblattmaterial 11, so dass eine grössere Länge des Materials 11 in das Gefäss 2 eingebracht werden kann, ohne dass sich die Oberfläche des Materials (11) berührt.

Wie in Fig. 9, einem Querschnitt durch das Gefäss 2 der Fig. 8, gezeigt, wird das Monoblattmaterial 11 entweder von oben in das Gefäss 2 eingelegt oder der Einsatz 33 aus dem Gefäss herausgenommen, das Monoblattmaterial 11 tangential entlang der Scheidewand 35 bis zu dem gebildeten Anschlag 36 eingeschoben und dann um den Einsatz 33 gelegt und zusammen mit diesem in das Gefäss geschoben und durch die Haltevorrichtung 10 gesichert. Die Haltevorrichtung 10 kann hierbei sowohl ein Klemmring oder ein Labyrinth sein.

Mit dem Einsatz 33 ist es möglich, fast die doppelte Länge eines Monoblattmaterials 11 in das Gefäss 2 einzubringen und zu entwickeln. Der Einsatz 33 kann auch als Spirale ausgeführt werden, so dass die Scheidewand 35 mehrere Windungen vollführt und somit noch grössere Längen des Monoblattmaterials 11 aufnehmen kann (nicht dargestellt).

Die Innenwandungen des Gefässes 2 und die Innenseiten des Einsatzes 33 sind in vorteilhafter Weise gerillt oder mit geringfügig nach innen ragenden abgerundeten Stegen 36'versehen, die einen innigen Kontakt des Blattmaterials 11 mit den Innenflächen von Gefäss 2 und Einsatz 33 verhindern und so eine nur geringfügige linienförmige Anlage bewirken.

Die Vorrichtung wird vorteilhafterweise aus Kunststoff gefertigt, kann aber auch aus Edelstahl hergestellt werden.

Die Verwendung der Vorrichtung beschränkt sich nicht nur auf die Entwicklung farbfotografischer Bilder, sondern eignet sich in gleicher Weise auch für Schwarz-Weiss-Bilder, die nach dem Farbdiffusionsverfahren oder auch mit einem Fixier- Entwickler entwickelt werden.

## Patentansprüche

1. Vorrichtung zur Entwicklung farbfotografischer Bilder nach dem Farbdiffusionsverfahren, wobei das bildmässig belichtete Monoblattmaterial mit einer wässerig-alkalischen Arbeitslösung in einem Gefäss nach der Kippmethode in Kontakt gebracht wird, dadurch gekennzeichnet, dass ein erstes zylindrisches Gefäss (1) zur Aufnahme der Arbeitslösung (4) am oberen Rand mit einer Gewindehülse (7) und darunter mit einem Berührungsschutz (5) versehen ist und ein weiteres zylindrisches Gefäss (2), in das das zu entwickelnde bildmässig belichtete Monoblattmaterial (11) eingelegt werden kann, eine Haltevorrichtung (10) für das Fv)onob!attmateria! (11) und einen Gewindekern (9) enthält, mit dem es in die Gewindehülse (7) des ersten Gefässes (1 ) einschraubbar und mit diesem dicht verschliessbar ist.

2. Vorrichtung nach Anspruch 1, dadurch gekennzeichnet, dass der Berührungsschutz (5) eine Lochscheibe ist, die ein Hineingreifen in die Arbeitslösung verhindert.

3. Vorrichtung nach Anspruch 1, dadurch gekennzeichnet, dass der Berührungsschutz (5) im Gefäss (1 ) ein Ventil (12) ist, welches erst durch Aufschrauben des Gefässes (2) auf das Gefäss (1 ) geöffnet werden kann und ansonsten das Gefäss (1) dicht verschliesst.

4. Vorrichtung nach Anspruch 1, dadurch gekennzeichnet, dass ein Verschlussteil (3) zum Verschluss des Gefässes (1 ) bei dessen Nichtbenutzung vorgesehen ist, welches mit einem Gewindekern (9) versehen ist.

5. Vorrichtung nach Anspruch 1, dadurch gekennzeichnet, dass die Haltevorrichtung (10) zur Verhinderung des Herausfallens des Monoblattmaterials (11) ein herausnehmbarer Klemmring ist.

6. Vorrichtung nach Anspruch 1, dadurch gekennzeichnet, dass die Haltevorrichtung (10) aus einem herausnehmbaren Labyrinth (28, 29, 30) besteht, das die Arbeitslösung (4) ein- und austreten lässt, aber das Gefässinnere vor Licht schützt.

7. Vorrichtung nach Anspruch 1, dadurch gekennzeichnet, dass die Innenwand des Gefässes (2) mit Längsrippen (36) versehen ist, die ein Haften des Monoblattmaterials (11) an den Innenwandungen des Gefässes (2) mindern.

8. Vorrichtung nach Anspruch 1, dadurch gekennzeichnet, dass ein herausnehmbarer kreisringförmiger oder spiralförmiger Einsatz (33) mit nach innen gerichteten Längsrippen (36') vorgesehen ist, der in seinem Umfang unterbrochen ist, so dass das Monoblattmaterial (11) mit mindestens zwei Windungen in das Gefäss (2) einlegbar ist, ohne dass sich die zu entwickelnde Bildseite berührt.

## Claims

1. Device for developing colour-photographic images according to the dye diffusion process, in which the image-wise exposed mono-sheet material is brought into contact with an aqueous- alkaline working solution in a container by the overturning method, characterised in that a first cylindrical container (1) for receiving the working solution (4) is provided with a threaded sleeve (7) at its upper edge and with a contact shield (5) below the sleeve, and another cylindrical container (2), into which the image-wise exposed mono-sheet material (11) to be developed can be inserted, contains a holding device (10) for the mono-sheet material (11) and a threaded core (9) by means of which it can be screwed into the threaded sleeve (7) of the first container (1) and tightly sealed thereto.

2. Device according to Claim 1, characterised in that the contact shield (5) is a perforated disc which prevents the working solution from being touched.

3. Device according to Claim 1, characterised in that the contact shield (5) in container (1) is a valve (12) which can only be opened by screwing container (2) on to container (1 ) and which otherwise tightly seals container (1).

4. Device according to Claim 1, characterised in that a sealing element (3) is provided to seal container (1) when this container is not being used, which element is provided with a threaded core (9).

5. Device according to Claim 1, characterised in that the holding device (10) for preventing the mono-sheet material (11) from falling out is a removable clamping ring.

6. Device according to Claim 1, characterised in that the holding device (10) consists of a removable labyrinth (28,29,30) which allows the working solution (4) to flow in and out, but protects the inside of the container from light.

7. Device according to Claim 1, characterised in that the inside wall of container (2) is provided with longitudinal ribs (36) which reduce adhesion of the mono-sheet material (11) to the inside walls of container (2).

8. Device according to Claim 1, characterised in that a removable annular or spiral insert (33) is provided with inwardly directed longitudinal ribs (36') and the periphery of the insert is interrupted so that the mono-sheet material (11) can be inserted into container (2) in at leasttwo windings without the image side to be developed touching itself.

## Revendications

1. Dispositif pour le développement d'images photographiques en couleur selon le procédé de la diffusion des couleurs, où l'article d'une seule feuille exposé à titre d'image est mis en contact avec une solution active alcaline dans l'eau dans un récipient selon la méthode du renversement, caractérisé en ce qu'un premier récipient cylindrique (1 ) servant à recevoir la solution active (4) comporte sur son bord supérieur une douille filetée (7) et, par-dessous, une protection de contact (5), et en ce qu'un autre récipient cylindrique (2), dans lequel on peut introduire l'article d'une seule feuille (11 ), exposé à titre d'image et à développer, contient un dispositif d'arrêt (10) pour l'article d'une seule feuille (11 ) et un filetage mâle (9) avec lequel on peut le visser dans la douille filetée (7) du premier récipient (1) et le fermer de façon étanche avec ce récipient.

2. Dispositif selon la revendication 1, caractérisé en ce que la protection de contact (5) est un disque perforé qui interdit de pénétrer dans la solution active.

3. Dispositif selon la revendication 1, caractérisé en ce que la protection de contact (5) dans le récipient (1 ) est une soupape (12) qui ne peut s'ouvrir qu'après avoir vissé le récipient (2) sur le récipient (1 ) et qui, à défaut, ferme de façon étanche le récipient (1 ).

4. Dispositif selon la revendication 1, caractérisé en ce qu'un obturateur (3) est prévu pour fermer le récipient (1 ) lorsque l'on ne l'utilise pas et qu'il comporte un filetage mâle (9).

5. Dispositif selon la revendication 1, caractérisé en ce que le dispositif d'arrêt (10) pour interdire que l'article d'une seule pièce (11) ne tombe au-dehors est une bague de blocage que l'on peut enlever.

6. Dispositif selon la revendication 1, caractérisé en ce que le dispositif d'arrêt (10) est constitué d'un labyrinthe (28, 29, 30) que l'on peut enlever, qui laisse entrer et sortir la solution active (4) mais qui protège l'intérieur du récipient à l'égard de la lumière.

7. Dispositif selon la revendication 1, caractérisé en ce que la paroi interne du récipient (2) comporte des nervures longitudinales (36) qui diminuent l'adhérence de l'article d'une seule feuille (11) aux parois internes du récipient (2).

8. Dispositif selon la revendication 1, caractérisé en ce qu'il est prévu une garniture (33) de forme circulaire ou de forme spirale, que l'on peut enlever, comportant des nervures longitudinales (36') dirigées vers l'intérieur, garniture qui est interrompue à sa périphérie, de sorte que l'on peut introduire l'article d'une seulefeuille (11) comportant au moins deux spires dans le récipient (2) sans que la face de l'image à développer ne se touche.
